# EUROPÄISCHE PATENTSCHRIFT

(11) **EP 3 955 771 B1**
(45) Veröffentlichungstag und Bekanntmachung des Hinweises auf die Patenterteilung: **09.08.2023**
(21) Anmeldenummer: 20720392.8
(22) Anmeldetag: 15.04.2020
(51) Int. Cl.: A47B 9/00, A47B 17/06, A47B 49/00

(54) **MÖBELELEMENT**
FURNITURE ELEMENT
ÉLÉMENT DE MEUBLE

(30) Priorität: 15.04.2019 DE 102019109866
(43) Veröffentlichungstag der Anmeldung: 23.02.2022
(62) Teilanmeldung aus: 23179587.3
(73) Patentinhaber: Paul Hettich GmbH & Co. KG, 32278 Kirchlengern (DE)
(72) Erfinder: REHAGE, Daniel, 48149 Münster (DE); MATTHES, Andreas, 09131 Chemnitz (DE); SIEGERT, Ulrich, 09212 Limbach-Oberfrohna (DE); LEHMANN, Bernd, 09116 Chemnitz (DE); WINKLER, Mathias, 09123 Chemnitz (DE)
(74) Vertreter: Dantz, Jan Henning
(86) Internationale Anmeldenummer: PCT/EP2020/060509
(87) Internationale Veröffentlichungsnummer: WO 2020/212373

(56) Entgegenhaltungen:
- EP-A1- 0 577 551
- DE-A1-102017 120 160
- US-A1- 2006 284 529

## Beschreibung

Die vorliegende Erfindung betrifft ein Möbelelement, insbesondere eine Ablage oder ein Regal, gemäß dem Oberbegriff des Anspruchs 1.

Möbelelemente wie Ablagen oder Regale, bei denen eine Tragplatte und eine auf dieser geführte gleichzeitig rotatorisch und translatorisch bewegbare Ablage angeordnet ist, sind beispielsweise aus der JP 10318669, der DE 10 2017 120 160 A1 oder der DE 10 2017 106 170 A1 bekannt.

Insbesondere die in der letztgenannten Veröffentlichung beschriebene Tragplatte hat sich in der Praxis an sich bewährt.

Bei solchen Ablagen oder Regalen besteht häufig das Problem, die auf diesen gelagerten Gegenstände einerseits vor Schmutz zu schützen und andererseits eine gute Zugänglichkeit der Gegenstände zu ermöglichen. Darüberhinaus müssen diese Ablagen oder Regale stets beabstandet von Seitenwänden aufgestellt werden, um eine Drehung derselben zu ermöglichen, ohne an der Seitenwand anzustoßen.

Aus der EP 0 577 551 A1 ist ein Regalmöbel bekannt, mit zwei in einem Winkel von 45° aus einer Ecke eines Möbelkorpus heraus bewegbaren Regalen. Dazu ist in einem Boden des Korpus eine im Winkel von 45° zu den Seitenwänden des Korpus ausgerichtete Führungsnut für einen aus dem Regalboden nach unten vorstehenden Drehzylinder vorgesehen, so dass das jeweilige Regal aus seiner Ausgangsstellung in der Möbelkorpusecke zunächst linear entlang der Führungsnut in eine Drehposition verschiebbar und nach Erreichen dieser Drehposition das Regal frei drehbar ist.

Möbelelemente an einer Störkontur wie beispielsweise einer Wand oder in einer Ecke positioniert drehen zu können. Ein Korpus ist dabei eine Möbelkomponente mit einem Boden und mindestens einer geschlossenen Seitenwand, hinter der mindestens ein Ablageelement, beispielsweise ein Regalboden, angeordnet ist.

Diese Aufgabe wird durch ein Möbelelement mit den Merkmalen des Anspruchs 1 bzw. ein Möbel mit den Merkmalen der Ansprüche 14 und 17 gelöst.

Das Möbelelement weist eine an einem Korpus des Möbelelements angeordnete Bodenplatte auf.

Der Korpus des Möbelelements ist relativ zur Bodenplatte aus einer Ausgangsposition in eine Zwischenposition und weiter in eine Öffnungsposition und zurück bewegbar.

In der Zwischenposition ist der Korpus relativ zur Bodenplatte in einer Drehrichtung gedreht und in einer vorbestimmten Richtung verschoben. In der Ausgangsposition und in der Öffnungsposition ist der Korpus deckungsgleich mit der Bodenplatte, steht also nicht über die Abmessungen der Bodenplatte über, aber der Korpus ist jeweils um 180° gedreht.

Für den Fall, dass der Korpus in der Ausgangsposition die Bodenplatte in den Abmessungen überragt, oder andersherum, ist in der Öffnungsposition der gleiche Zustand (gleiche Ausrichtung / gleiche Überdeckung) wieder hergestellt, nur mit einem um 180° gedrehten Korpus.

Einander zugewandte Lagerflächen des Korpus und der Bodenplatte weisen jeweilige Laufrillen auf, in denen Wälzkörper geführt sind.

Bei mehr als einer Laufrille kann eine der vorzugsweise zwei Laufrillen der Bodenplatte als zu einem Rand der Bodenplatte hin offene Laufrille ausgebildet sein.

Bei dem Möbelelement ist die mindestens eine Laufrille der Bodenplatte jeweils spiegelsymmetrisch zu einer schrägwinklig zu einer Seitenkante der Bodenplatte verlaufenden Symmetrieachse ausgebildet.

Bei dem Möbelelement kann zusätzlich mindestens eine Laufrille der Lagerplatte jeweils spiegelsymmetrisch zu einer schrägwinklig zu einer Seitenkante der Lagerplatte verlaufenden Symmetrieachse ausgebildet sein.

Der Korpus weist auf seiner der Bodenplatte zugewandten Seite eine Lagerplatte auf, wobei in der der Bodenplatte zugewandten Seite der Lagerplatte wenigstens eine Laufrille angeformt ist und die mindestens eine Laufrille der Lagerplatte spiegelsymmetrisch zu einer schrägwinklig zu einer Seitenkante der Lagerplatte verlaufenden Symmetrieachse ausgebildet ist.

Die Bodenplatte, die Lagerplatte, die Wälzkörper und ein Wälzkörperkäfig, in dem die Wälzkörper, vorzugsweise verliergesichert, aufgenommen sind, bilden ein Translations-Rotationslager.

Die Wälzkörper sind auf mindestens zwei Kreisen angeordnet, wobei die Symmetrieachsen der Wälzkörperanordnung auf dem einem Kreis um 45° geneigt zu den Symmetrieachsen der Wälzkörperanordnung auf dem anderen Kreis sind.

Ein solches Möbelelement kann dabei beispielsweise in einer von zwei winklig zueinander stehenden Seitenwänden bestehenden Raumecke abgestellt und in einfacher Weise aus dieser Raumecke herausgedreht werden, so dass das Möbelelement in einer Ausgangsposition beispielsweise so abgestellt ist, dass das Möbelelement durch Seitenwände des Korpus abgedeckt ist und in einer beispielsweise um 90° oder 180° gedrehten Öffnungsposition so aus der Ecke herausgedreht ist, dass die wenigstens eine Lagerebene des Möbelelements durch einen Benutzer frei zugänglich ist.

Ein solches erfindungsgemäßes Möbelelement kann, an einer Raumwand oder in einer Raumecke stehend, bei gleicher Grundposition durch Drehen von einer durch Seitenwände des Korpus des Möbelelements geschlossenen Stellung in eine geöffnete Stellung verfahren werden.

So wird durch eine zumindest teilweise kombinierte Translation-Rotationsbewegung des Möbelelements der Zugriff auf den Inhalt des Möbelelements in einfacher Weise ermöglicht. Dabei können die Anteile von Translation und Rotation an der Gesamtbewegung je nach Gestaltung der Laufrillen über den Bewegungsablauf variieren.

Im Gegensatz zu herkömmlichen Möbelelementen existieren in der Zugriffstellung keine störenden Türen, Klappen oder Frontblenden, die den Zugriff behindern können.

Ein aus Bodenplatte, Lagerplatte, Wälzkörper und Wälzkörperkäfig gebildetes Translations-Rotationslager ist als Bausatz bereitstellbar und kann insbesondere auch nachträglich in den Boden eines Möbelelements integriert werden.

Vorteilhafte Weiterbildungen der Erfindung sind Gegenstand der Unteransprüche.

Gemäß einer vorteilhaften Ausführungsvariante des Möbelelements gemäß Anspruch 3 verläuft die Symmetrieachse in einem Winkel von 45° zu einer Seitenkante der Bodenplatte und/oder der Lagerplatte.

Dies ermöglicht insbesondere eine Drehbewegung des Möbelelements um eine zur Ebene der Laufrillen senkrechte Achse aus einer rechtwinkligen Raumecke heraus, wobei das Möbelelement bei zumindest teilweise gleichzeitiger Translation eine Rotationsbewegung von 45° zu einer Seitenkante der Bodenplatte ausführt.

Gemäß einer Ausführungsvariante weist ein Boden des Korpus auf seiner der Bodenplatte zugewandten Seite eine Ausnehmung auf, in der eine Lagerplatte befestigt ist, in deren der Bodenplatte zugewandten Seite wenigstens eine Laufrille angeformt ist. Alternativ kann die Lagerplatte auch integral mit dem Boden des Korpus ausgebildet sein.

Die ermöglicht ein einfaches Anbringen und ggfs. Nachrüsten eines Möbelelements, das bisher ohne Translations-Rotationsmöglichkeit ausgestattet war, mit einer solchen Lagerplatte und den an diese angebundenen Bauteile zur Ermöglichung einer solchen Translations-Rotations-Bewegung.

Gemäß einer weiteren Ausführungsvariante sind die in der Lagerfläche des Korpus eingeformten Laufrillen als geschlossene, umlaufende Laufrillen ausgebildet und ermöglichen so eine zuverlässige Führung der Wälzkörper.

Vorzugsweise kann das Möbelelement einen Korpus mit mindestens einer geschlossenen Seitenwand aufweisen. Dieser Korpus kann so gestaltet sein, dass in einer Ausgangssituation der Inhalt des Möbelelementes verdeckt und somit Küchenutensilien, wie Kaffeemaschine oder Wasserkocher bei Nichtgebrauch auf einfache Weise "verschwinden".

Dadurch wird ein sehr ästhetisches Design der Küche oder anderer Wohn- oder Arbeitsräume oder Badezimmer sowie deren Möbel ermöglicht. Dieses ist insbesondere bei offenen Raumkonzepten und in Besprechungsräumen sehr vorteilhaft.

Nach einer weiteren Ausführungsvariante weist der Korpus des Möbelelements mehrere Lagerebenen auf, wodurch der Stauraum des Möbelelements in einfacher Weise vervielfacht wird.

Gemäß einer weiteren Ausführungsvariante sind die Wälzkörper in wenigstens einem Wälzkörperkäfig verliersicher aufgenommen, was insbesondere die Montage der Wälzkörper zwischen den Laufrillen erleichtert.

Gemäß einer weiteren Ausführungsvariante ist ein weiteres Translations-Rotationslager auf einer Deckplatte des Möbelkorpus festgelegt. Dies ermöglicht insbesondere die Anordnung eines solchen Möbelelements in einem Möbel wie beispielsweise einer Kochinsel oder beispielsweise auch in einer zu zwei Seiten hin offenen Ecke eines Küchenmöbelaufbaus. Dadurch wird ein gutes Laufverhalten des Möbelelementes sichergestellt und ein Verkippen verhindert.

Eine solche Anordnung hat insbesondere gegenüber einem Apothekerauszug den Vorteil, dass durch die Führung des Möbelelements über zwei solcher Lager ein gleichzeitiges Anfahren des Möbelelements in beiden Lagern, insbesondere unten und oben realisiert wird.

Wichtig ist bei einer solchen auch "Tandemanordnung" genannten Anordnung zweier Lager an einem Möbelelement ein geeignetes Verhältnis der Bauhöhe bzw. des Abstands der Lager zueinander zum Durchmesser des Lagers bzw. der in dem Lager ausgebildeten Kurvenbahnen einzuhalten. Bei einem ungünstigen Verhältnis, beispielsweise kleinem Durchmesser der Lager und großem Lagerabstand kann es leicht zu einem Verkanten kommen, da nicht immer sichergestellt werden kann, dass das obere und untere Lager gleichzeitig loslaufen.

Zusätzlich kann eine ausschließlich lineare Führung der Wälzkörper, wie beispielsweise beim Apothekerauszug, leicht zu einem Verkanten des Möbelelementes führen. Dahingegen wird durch die kombinierte Translations- und Rotationsbewegung ein Verkanten verringert, da die Wälzkörper flächig geführt werden.

Gemäß einer bevorzugten Ausführungsvariante bilden die in der Lagerplatte angeformten Laufrillen wenigstens eine äußere Laufrille und eine innere Laufrille aus.

Gemäß einer bevorzugten Weiterbildung ist zwischen der äußeren Laufrille und der inneren Laufrille eine dritte Laufrille angeformt. Eine solche dritte Laufrille dient dabei zur Ausübung zusätzlicher Funktionen wie insbesondere eine Drehbegrenzung des Möbelelements.In diesem Fall muss eine solche dritte Laufrille auch in der Bodenplatte ausgebildet sein.

Zur vertikalen Fixierung der Bodenplatte ist gemäß einer weiteren Ausführungsvariante am Korpus des Möbelelements eine Fixiereinrichtung vorgesehen.

Nach einer weiteren Ausführungsvariante weist die Bodenplatte einen Schlitz auf, in den eine Führungshülse vorsteht, die aus der der Bodenplatte zugewandten Unterseite des Bodens vorsteht und damit die Translationsbewegung führt. Insbesondere bei asymmetrischen Beladungen wird dadurch eine dauerhafte Verbindung zwischen Lagerplatte und Bodenplatte, und damit die Funktionalität des Lagers sichergestellt.

Ein erfindungsgemäßes Möbel weist einen Korpus mit mehreren Seitenwänden und/oder Zwischenwänden und einer Deckplatte auf. In dem erfindungsgemäßen Möbel ist wenigstens ein Möbelelement, wie oben beschrieben, angeordnet.

Besonders bevorzugt ist das Möbelelement in einem Eckbereich des Möbels angeordnet.

Besonders bevorzugt sind in wenigstens zwei Eckbereichen des Möbels solche Möbelelemente angeordnet.

Ein weiteres erfindungsgemäßes Möbel weist mindestens zwei erfindungsgemäße Möbelelemente auf, die in einer wie oben beschriebenen Tandemanordnung mit Translations-Rotationslagern angeordnet sind, sowie eine Deckplatte, die die mindestens zwei Möbelelemente überdeckt. Bei diesem Möbel wird explizit auf die Verwendung von starren Seiten- oder Zwischenwänden zur Verbindung des Bodens zur Deckplatte verzichtet. Die Deckplatte wird also ausschließlich durch die mindestens zwei erfindungsgemäßen Möbelteile getragen, und die Stabilität des Möbels wird durch die Lagerung der eingebauten mindestens zwei Möbelelemente gewährleistet. Dies ermöglicht insbesondere die Anordnung eines solchen Möbelelements in einem freistehenden Möbel.

Ein nochmals weiteres erfindungsgemäßes Möbel mit einem ersten Korpus und einem Möbelelement weist in einer bevorzugten Variante einen Korpus auf, der reibschlüssig auf einem Boden ortsfest abstellbar ist.

Ein solches Möbel ist beispielsweise als Tisch, insbesondere Schreibtisch oder auch als Küchenarbeitstisch nutzbar, bei dem das Möbelelement relativ zum fest stehenden Möbelkorpus mithilfe des Translations-Rotationslagers relativ zum fest stehenden Möbelkorpus aus einer den Korpus überdeckenden Position des Möbelelements in eine den Korpus nicht vollständig überdeckende Position des Möbelelementes und zurück bewegt werden kann.

Beispielsweise kann in der Öffnungsposition das Möbelelement zum fest stehenden Möbelkorpus senkrecht ausgerichtet sein. An dem Korpus kann zusätzlich eine erste Anhebeeineinrichtung befestigt sein.

In diesem Fall kann das Möbelelement eine mit der ersten Anhebeeineinrichtung synchron betätigbare zweite Anhebeeineinrichtung aufweisen, wobei das Translations-Rotationslager des Möbelelements auf der ersten Anhebeeineinrichtung montiert ist.

Nachfolgend werden bevorzugte Ausführungsvarianten anhand der beiliegenden Zeichnungen näher erläutert. Es zeigen:
- Fig. 1: eine schematische perspektivische Ansicht einer Ausführungsvariante eines erfindungsgemäßen Möbelelements, angeordnet in einer Raumecke,
- Fig. 2: eine der Fig. 1 entsprechende Darstellung des Möbelelements in um einen Winkel aus der Raumecke herausgedrehten Stellung,
- Fig. 3: eine der Fig. 1 entsprechende Darstellung des Möbelelements in einer um 180° gedrehten geöffneten Position,
- Fig. 4: eine perspektivische Darstellung des in Fig. 1 - 3 gezeigten Möbelelements mit abgenommener Bodenplatte zur Darstellung der Laufrillen,
- Fig. 5: eine Draufsicht auf eine alternative Ausführungsvariante einer Laufrillengestaltung und entsprechend angepasstem Wälzkörperkäfig,
- Fig. 6: eine Draufsicht auf weitere alternative Ausführungsvarianten von Wälzkörperkäfigen,
- Fig. 7: eine perspektivische Explosionsdarstellung einer alternativen Ausführungsvariante eines erfindungsgemäßen Möbelelements, aufgenommen in einem Möbelkorpus, mit zwei eine kombinierte Translation-Rotationsbewegung ermöglichenden Lagern,
- Fig. 8-11: perspektivische Darstellungen der Ausführungsvariante gemäß Figur 7 in unterschiedlichen Positionen,
- Fig. 12: eine perspektivische Darstellung der Ausführungsvariante gemäß Figur 7 in der in Figur 8 gezeigten Stellung mit nur gestrichelt angedeuteten Konturen des Möbelkorpus,
- Fig. 13-15: schematische Draufsichten auf den Möbelkorpus gemäß Figuren 8 bis 11 zur Darstellung möglicher Anordnungen des Möbelelements gemäß Figur 7 im Möbelkorpus und
- Fig. 16-22: schematische Ansichten einer weiteren alternativen Ausführungsvariante eines erfindungsgemäßen Möbelelements, das relativ zu einem Möbelkorpus translatorisch und rotatorisch bewegbar ist.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Möbelelements, Korpus, der Laufrillen, der Bodenplatte, der Wälzkörper und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 bis 4 ist eine erste Variante eines erfindungsgemäßen Möbelelements mit dem Bezugszeichen 2 bezeichnet.

In den Fig. 7 bis 15 ist mit dem Bezugszeichen 3 eine alternative Ausführungsvariante eines Möbelelements bezeichnet.

In den Fig. 16 bis 22 ist mit dem Bezugszeichen 12 eine nochmals alternative Ausführungsvariante eines Möbelelements bezeichnet.

Das in den Fig. 1 bis 4 gezeigte Möbelelement 2 ist beispielhaft als Regal mit quadratischer Grundfläche und drei Staufächern ausgebildet.

Das Möbelelement 2 weist einen Korpus 22 auf, mit einem Boden 23 sowie mehreren Regalböden 25. Der oberste der Regalböden 25 bildet hier die Decke des Regals, so dass dieses nach oben verschlossen ausgebildet ist.

Der Korpus 22 des Möbelelements 2 weist des Weiteren zwei Seitenwände 24 auf, die das Möbelelement 2 von zwei Seiten her umschließt.

Das Möbelelement 2 weist des Weiteren eine am Korpus 22, hier am Boden 23 des Möbelelements 2 angeordnete Bodenplatte 21 auf.

Einander zugewandte Lagerflächen des Korpus 22 und der Bodenplatte 21 weisen jeweilige Laufrillen 27, 28 auf, in denen Wälzkörper 51 geführt sind, die der verfahrbaren Lagerung des Korpus 22 relativ zur Bodenplatte 21 dienen.

Im ersten Ausführungsbeispiel sind gemäß Figur 4 die dem Korpus 22 zugeordneten Laufrillen 27 an einer Lagerplatte 26 angeordnet, welche am Boden 23 des Korpus 22 festgelegt ist. Die Lagerplatte 26 kann aber auch integraler Bestandteil des Bodens 23 sein.

Die Wälzkörper 51 sind in einem Wälzkörperkäfig 5 gelagert, der in der hier gezeigten Ausführungsvariante als quadratisch geformter Rahmen ausgebildet ist, mit insgesamt acht darin gelagerten, bevorzugt als Kugeln ausgebildeten Wälzkörpern 51.

Je nach Maß der Flächenpressung und damit der auf die Wälzkörper 51 wirkenden Kräfte ist es denkbar, die Anzahl und/oder den Durchmesser der Wälzkörper 51 zu variieren, um eine gewünschte Flächenpressung zu erreichen.

Die Wälzkörper 51 sind zur verbesserten Abstützung des Korpus 22 relativ zur Bodenplatte 21 jeweils in den Ecken des als quadratischem Rahmen ausgebildeten Wälzkörperkäfigs 5 angeordnet. Vier weitere Wälzkörper sind zentral an den jeweiligen Seiten des Wälzkörperkäfigs 5 platziert.

Während die Laufrillen 27 auf der der Bodenplatte 21 zugewandten Unterseite der Lagerplatte 26 als geschlossene, umlaufende Laufrillen ausgebildet sind, sind die bevorzugt zwei Laufrillen 28 der Bodenplatte 21 jeweils spiegelsymmetrisch zu einer schrägwinklig, bevorzugt um 45° zu einer Seitenkante der Bodenplatte 21 verlaufenden Symmetrieachse ausgebildet.

Die Symmetrieachse verläuft in der hier gezeigten Ausführungsvariante parallel zur Seitenkante der Bodenplatte 21.

Eine dieser beiden Laufrillen 28 ist als geschlossene, umlaufende Laufrille ausgebildet. Die zweite dieser Laufrillen 28 ist so ausgebildet, dass Enden dieser Laufrille in zwei winklig zueinander stehenden Seitenkanten der Bodenplatte 21 münden und damit als offene Laufrillen ausgebildet sind.

Die Wahl einer offenen und einer geschlossenen Laufrille ermöglicht dabei eine hinreichende Stabilisierung des Möbelelements 2 sowohl im Ruhezustand als auch während der Rotation des Möbelelements 2, sofern eine Flächenüberdeckung zwischen Bodenplatte 21 und Korpus 22 des Möbelelements 2 in jeder Position wenigstens 50% beträgt.

Ist die Flächenüberdeckung zwischen Bodenplatte und Korpus des Möbelelements 2 in jeder Position geringer als 50%, so sind mehr als eine offene Laufrille notwendig, um eine hinreichende Stabilisierung des Möbelelements 2 sowohl im Ruhezustand als auch während der Rotation des Möbelelements 2 zu gewährleisten.

Allgemein ist eine hinreichende Stabilisierung des Möbelelements 2 sowohl im Ruhezustand als auch während der Rotation des Möbelelements 2 durch Variation der Art und Anzahl der Laufrillen, der Orientierung und Positionierung der Laufrillen relativ zur gewünschten Richtung der Translationsbewegung und ggfs. weiterer Stützfunktionselemente wie beispielsweise die weiter unten erwähnte Fixiereinrichtung 7 möglich.

Diese Ausgestaltung der Laufrillen 28 und der Bodenplatte 21 ermöglichen ein Herausdrehen des Korpus 22 des Möbelelements 2 aus einer in den Fig. 1 bis 3 schematisch dargestellten Raumecke 4, bestehend aus einem Boden 41, auf dem die Bodenplatte 21 des Möbelelements 2 aufliegt und zwei Seitenwänden 42, 43, die hier rechtwinklig zueinander ausgerichtet sind, wobei zwei der Seitenkanten der Bodenplatte 21 nahe den Seitenwänden 42, 43 positioniert sind, so dass das Möbelelement 2 insgesamt in der Raumecke positioniert ist.

Die durch die Laufrillen 28 in der Bodenplatte 21 und die Laufrillen 27 in der Lagerplatte 26 und die zwischen diesen angeordneten Wälzkörpern 51 ermöglichte Drehung und Translation des Korpus 22 relativ zur Bodenplatte 21 ermöglicht eine Positionierung des Möbelelements 2 in einer in Fig. 1 gezeigten Ausgangsstellung in der Raumecke 4. Dabei ist das Möbelelement 2 verschlossen, d.h. durch die Seitenwände 24 abgedeckt, was den Zugriff auf in dem Möbelelement 2 gelagerte Gegenstände verhindert bzw. vor Staub oder Spritzwasser schützt und einen ästhetischen Eindruck des Möbelelements 2 vermittelt.

Durch Drehen des Korpus 22 relativ zur Bodenplatte 21 aus dieser Ausgangsstellung heraus wird das Möbelelement 2 geöffnet, d.h. die Seitenwände 24 des Korpus 22 werden bei der Drehung in eine Position verfahren, bei der die Seitenwände 24 unmittelbar den Seitenwänden 42, 43 gegenüberliegend angeordnet sind, so dass in dem Möbelelement 2 gelagerte Gegenstände nunmehr frei zugänglich sind.

Durch die Gestaltung der Laufrillen 27, 28 ist es ermöglicht, dass das Möbelelement 2 in der in Fig. 3 gezeigten Öffnungsposition mit seinem Boden 23 wieder kongruent zur Bodenplatte 21 positioniert ist.

Lediglich in der in Fig. 2 gezeigten Zwischenposition ist der Boden 23 des Möbelelements 2 zur Bodenplatte 21 verschwenkt.

Zur weiteren Stabilisierung der Translations- und Rotationsbewegung des Korpus 22 relativ zur Bodenplatte 21 sowie zur Fixierung der Bodenplatte 21 am Korpus 22 weist die Bodenplatte 21 einen Schlitz 29 auf, der in Richtung der Symmetrieachse der Laufrillen 28 der Bodenplatte 21 ausgerichtet ist. In diesen Schlitz 29 steht eine Führungshülse 71 vor, die mit einer aus der der Bodenplatte 21 zugewandten Unterseite des Bodens 23 vorstehenden Schraube 72 fixiert ist.

Diese Schraube 72 ist zentral im Boden 23 des Korpus 22 des Möbelelements 2 positioniert.

Denkbar sind auch andere Fixierungsmöglichkeiten wie ein Verrasten, Klemmen, Einpressen, Kleben, Verschrauben oder dergleichen.

Zur Nutzung kann so das in Fig. 1 in der Raumecke 4 positionierte Möbelelement 2 auch aus der Raumecke 4 heraus in Richtung A verschoben werden und im Wesentlichen gleichzeitig durch Drehen um eine lageveränderliche vertikale Drehachse aus der in Fig. 1 dargestellten Ausgangsstellung in eine Drehrichtung M₁, M₂ in die in Fig. 3 gezeigte Öffnungsstellung gedreht werden. Dabei können die Anteile von Translation und Rotation an der Gesamtbewegung über den Bewegungsablauf variieren.

Wie in Figur 5 dargestellt, ist in einer alternativen Ausführungsvariante in der Bodenplatte 21 und in der Lagerplatte 26 neben einer äußeren Laufrille 28a und einer inneren Laufrille 28b eine dritte Laufrille 28c angeformt.

Eine solche dritte Laufrille 28c ermöglicht weitere Funktionen bei der Translation-Rotationsbewegung des Möbelelements 2, 3.

Die in Figur 5 einem Teilstück der äußeren Laufrille 28a radial zum Ursprung der Rotationsbewegung radial weiter innen liegend folgende dritte Laufrille 28c dient hier der Rotationsbegrenzung des Möbelelements.

Um dies zu ermöglichen, ist der in der mittleren der drei Darstellungen in Figur 5 gezeigte Wälzkörperkäfig 5', der hier in etwa quadratisch mit leicht radial nach innen durchgebogenen Seiten geformt ist, mit Ausnehmungen für Wälzkörper 51 ausgebildet, die in den äußeren Ecken des Wälzkörperkäfigs 5' angeordnet sind, für Wälzkörper 51, die in der äußeren Laufrille 28a verfahrbar sind. Diese Wälzkörper 51 sind auf einem äußeren Kreis K₁ angeordnet.

Etwa zentral in den Seiten des Wälzkörperkäfigs 5' sind Aufnahmen für weitere Wälzkörper 51 angeformt, die in der inneren Laufrille 28b verfahrbar sind. Diese Wälzkörper 51 sind auf einem inneren Kreis K₂ angeordnet.

Der Wälzkörper 51, der in der dritten Laufrille 28c geführt werden soll, ist radial innen zu einem der in den Ecken des Wälzkörperkäfigs 5' angeordneten Wälzkörpern 51 vorgesehen. Dieser Wälzkörper 51 ist auf einem mittleren Kreis K₃ angeordnet.

Die Symmetrieachsen SK₁ der Wälzkörperanordnung 51 auf dem Kreis K₁ sind um 45° geneigt zu den Symmetrieachsen SK₂ der Wälzkörperanordnung 51 auf dem Kreis K₂.

Wie in der unteren Abbildung der Figur 5 zu erkennen ist, sind auch in der Lagerplatte 26 innere Laufrillen 27a und äußere Laufrillen 27b angeformt sowie eine weitere dritte Laufrille 27c, die ebenfalls relativ zu einem Teilstück einer der äußeren Laufrillen 27b radial weiter innen zum Rotationsursprung U angeformt ist.

Wie in dieser Abbildung des Weiteren zu erkennen ist, sind die Laufrillen 27a und 27b so geformt, dass sie sowohl zu einer hier vertikalen Symmetrieachse S₁ als auch zu einer horizontalen Symmetrieachse S₂ symmetrisch angeordnet sind.

Figur 6 zeigt weitere Ausführungsvarianten für Wälzkörperkäfige 5, 5" mit Wälzkörperaufnahmen, die so angeordnet sind, dass sie entsprechend auf einem äußeren Kreis K₁ und auf einem inneren Kreis K₂ angeordnet sind.

In den Figuren 7 bis 15 ist eine weitere Ausführungsvariante eines erfindungsgemäßen Möbelelements 3 dargestellt.

Wie in der Explosionsdarstellung in Figur 7 gezeigt ist, ist im Gegensatz zu der anhand der Figuren 1 bis 4 beschriebenen Ausführungsvariante des Möbelelements jeweils ein Translations-Rotationslager 6 sowohl unterhalb eines Bodens 33 des Korpus 32 des Möbelelements 3 als auch oberhalb einer Deckplatte 31 des Möbelkorpus 32 des Möbelelements 3 angeordnet, wobei das obere Lager 6 mit der Bodenplatte 61 nach oben angeordnet ist.

Sowohl der Boden 33 als auch die Deckplatte 31 bilden dabei mit einer Oberkante bzw. Unterkante des Möbelkorpus 32 einen Hohlraum, in dem zumindest ein Teil des Lagers 6 aufgenommen ist.

Der wesentliche Aufbau der beiden Lager 6 entspricht im Wesentlichen dem anhand der Figuren 1 bis 4 beschriebenen Aufbau. Auch in diesem Ausführungsbeispiel ist eine Fixiereinrichtung 7 mit einer Schraube 72 und einer Führungshülse 71 und ein Wälzkörperkäfig 62 mit Wälzkörpern 66 vorhanden.

Die Bodenplatte 61 entspricht dabei der Bodenplatte 21, die Lagerplatte 63 entspricht der Lagerplatte 26. In der Anwendung des in Figur 7 gezeigten Möbelelements 3 ist dieses bevorzugt in einem Möbel 8 wie es in den Figuren 8 bis 15 gezeigt ist, bevorzugt einsetzbar.

Das in den Figuren 8 bis 15 gezeigte Möbel 8 ist hier beispielsweise ein Küchenmöbel in Gestalt einer Kochinsel. Denkbar sind jedoch auch andere Einsatzorte für ein solches Möbelelement 3.

Um die Bodenplatte 61 des Translations-Rotationslagers 6, das unterhalb des Bodens 33 des Möbelelements 3 festgelegt ist, an die Höhe der Böden der übrigen Bestandteile des Möbels 8 anzupassen, sind auf einer den Laufrillen 64 abgewandten Unterseite der Bodenplatte 61 Standfüße 68 befestigt. Diese Standfüße 68 können dabei einstellbar ausgebildet sein.

Die Lagerplatte 63 ist bevorzugt an der der Bodenplatte 61 zugewandten Unterseite des Bodens 33 des Korpus 32 des Möbelelements 3 befestigt. Denkbar wäre hier auch, anstelle der Lagerplatte 63 die Laufrillen 65 direkt in die Unterseite des Bodens 33 einzuarbeiten.

Figur 8 zeigt das hier als Inselmöbel ausgebildete Möbel 8 mit einer Deckplatte 81, mehreren Seitenwänden 83 und einer Bodenblende 82 mit einem in einer Ecke angeordneten Möbelelement 3 im geschlossenen Zustand des Möbelelements 3.Die Standfüße 68 sind dabei hinter der Bodenblende 82 angeordnet.

Figur 9 zeigt das Möbelelement 3 in leicht geöffneter Stellung, Figur 10 zeigt das Möbelelement 3 in einer fast vollständig gedreht geöffneten Stellung und Figur 11 zeigt das Möbel 8 mit vollständig geöffnetem Möbelelement 3.

In Figur 12 ist noch das Möbel 8 mit gestrichelten Linien dargestellt, zur Darstellung des in dem Möbel 8 eingebauten Möbelelements 3 unterhalb der Deckplatte 81.

Die Figuren 13 bis 15 zeigen mögliche Ausführungsvarianten eines solchen Möbels mit einem Möbelelement 3 (Figur 13), zwei solchen Möbelelementen 3 (Figur 14) und vier solchen Möbelelementen 3 (Figur 15). Bei der Anordnung von mehreren Möbelelementen 3 wird vorzugsweise nur eine gemeinsame Deckplatte 81 verwendet.

Die Figuren 16 bis 22 zeigen eine weitere Ausführungsvariante eines erfindungsgemäßen Möbels 10 mit einem Möbelelement 12, das translatorisch und rotatorisch relativ zu einem fest bzw. reibschlüssig auf einem Fußboden eines Raumes stehenden Möbelkorpus 11 bewegbar ist.

Das Möbel 10 ist, wie insbesondere in den Figuren 16 und 20 bis 22 dargestellt ist, als Schreibtischmöbel oder Kücheninsel oder Küchenarbeitstisch oder dergleichen ausgebildet, mit dem fest auf dem Raumboden aufgestellten Möbelkorpus 11 und dem relativ zu diesem translatorisch und rotatorisch bewegbaren Möbelelement 12.

Wie in den Figuren 17, 21 und 22 gezeigt ist, weist der Möbelkorpus 11 in einem zentralen Bereich einer Arbeitsfläche 111 eine Aufnahme 112 auf, die der Unterbringung einer ersten Anhebeeinrichtung 13 dient.

Die hier als Teleskophubeinrichtung ausgebildete Anhebeeinrichtung 13 ist in der Aufnahme 112 des Möbelkorpus 11 aufgenommen, wobei Teleskopelemente 131, 132, 133 aus der Aufnahme 112 heraus nach oben verfahrbar sind.

Auf dem obersten der Teleskopelemente 133 ist eine Tragplatte 134 montiert. Auf dieser Tragplatte 134 ist eine Bodenplatte 91 einer weiteren Ausführungsvariante eines Translations-Rotationslagers 9 befestigt.

Das Möbelelement 12 weist, wie beispielhaft in Figur 17 dargestellt ist, einen Korpus 121 mit einer Arbeitsplatte auf, an deren Boden die Lagerplatte 93 des Translations-Rotationslagers 9 befestigt ist.

An einem Ende des Korpus 121 ist ein Seitenteil 122 angeordnet, insbesondere befestigt, welches eine zentrale Aufnahme zur Aufnahme einer zweiten Anhebeeinrichtung 16 aufweist.

Die zweite Anhebeeinrichtung 16 entspricht dabei in ihrem Aufbau bevorzugt dem der ersten Anhebeeinrichtung 13, also weist auch ein erstes, ein zweites und ein drittes Teleskopelement 161, 162, 163 auf.

Am untersten, ersten Teleskopelement 161 dieser Anhebeeinrichtung 16 ist ein Fuß 165 mit wenigstens zwei Rollelementen 166 angeordnet.

Das Seitenteil 122 dient somit der daran angeordneten Anhebeeinrichtung 16 als zweites Standbein des Möbelelements 12.

Das Möbelelement 12 wird dadurch einerseits von dem das Seitenteil 122 und die daran angeordnete zweite Anhebeeinrichtung 16 sowie über die erste Anhebeeinrichtung 13 getragen.

Die Anhebeeinrichtung 13 stützt dabei den Korpus 121 des Möbelelements 12 über das dazwischen aufgenommene Translations-Rotationslager 9.

Das Möbelelement 12 kann so von einer in Figur 16 gezeigten Ausgangsstellung, bei der das Möbelelement 12 den Möbelkorpus 11, hier vollständig, überdeckt, durch synchrones Betätigen der Anhebeeinrichtungen 13, 16, mit der das Möbelelement 12 relativ zum Möbelkorpus 11 anhebbar ist, bis in die in Figur 20 gezeigte Öffnungsstellung bewegt werden
In der Öffnungsstellung ist die hier als Arbeitsfläche dienende Oberseite des Korpus 121 des Möbelelements 12 senkrecht zur Arbeitsfläche 111 des Möbelkorpus 11 ausgerichtet. Denkbar sind auch andere Öffnungsstellungen. Je nach Ausrichtung und Ausführung des Translations-Rotationslagers 9 kann das Möbelelement 12 um einen größeren oder kleineren Winkel, beispielsweise 180°, bewegt werden.

Durch die Anordnung des Translations-Rotationslagers 9 auf der Tragplatte 134 der ersten Anhebeeinrichtung 13 ist es ermöglicht, bei in einer Raumecke stehenden Möbelkorpus 11 das Möbelelement 12 aus der in Figur 16 gezeigten Position in die in Figur 20 gezeigte Position zu bewegen, ohne dass das Möbelelement 12 über eine hintere Kante des Möbelkorpus 11 während der Bewegung übersteht. Dieses ist sehr vorteilhaft, wenn der Möbelkorpus 11 an einer Wand oder in einer Ecke angeordnet ist.

Das in Figur 17 gezeigte Translations-Rotationslager 9 ist im Detail in den Figuren 18 und 19 dargestellt.

Wie in den Figuren 18 und 19 dargestellt ist, weist die Bodenplatte 91 auf ihrer der Lagerplatte 93 zugewandten Lagerfläche ebenfalls Laufrillen 94 zur Führung von hier als Kugeln ausgebildeten Wälzkörpern 51 auf.

Die Wälzkörper 51 sind ebenfalls in einem Wälzkörperkäfig 92 zur Verliersicherung aufgenommen. Der Wälzkörperkäfig 92 ist hier wie bei der in Figur 7 gezeigten Ausführungsvariante kreisförmig mit mehreren sich radial nach außen erstreckenden Armen ausgebildet.

Zentral und diagonal zu zwei rechtwinklig zueinander ausgerichteten Seitenkanten der Bodenplatte 91 ist auch hier ein Führungskanal 97 vorgesehen.

In diesem Führungskanal 97 ist ein Führungsschlitten 151 verschiebbar gelagert.

Der Führungsschlitten 151 als Teil einer Fixiereinrichtung 15 weist auf seiner der Lagerplatte 93 bzw. dem Korpus 121 des Möbelelements 12 zugewandten Oberseite ein in eine Öffnung 99 in der Lagerplatte 93 vorstehenden Lagerhals 152 auf, der bevorzugt an der Oberseite des Führungsschlittens 151 angeformt ist.

Dieser Lagerhals 152 dient als Achse für einen in die bevorzugt als Bohrung ausgebildeten Öffnung 99 der Lagerplatte 93 eingesetzten Wälzlagerring 157, insbesondere eines Kugellagerrings, durch den eine reibungsarme Rotationsbewegung der Lagerplatte 93 relativ zum Führungsschlitten 151 und damit relativ zur Bodenplatte 91 ermöglicht ist.

Auf der der Lagerplatte 93 abgewandten Unterseite des Führungsschlittens 151 ist ein Rollenlager mit wenigstens zwei in Längsrichtung des Führungskanals 97 hintereinander angeordneten Laufrollen 154 angeordnet, insbesondere befestigt.

Jede dieser Laufrollen 154 weist eine umfängliche v-förmige Nut 155 auf, in die aus gegenüberliegenden Seitenwänden des Führungskanals 97 vorstehende v-förmige, Laufflächen für die Laufrollen 154 bildende Stege 95 vorstehen.

Durch die v-förmigen Nuten 155 der Laufrollen 154, die entlang der v-förmigen Stege 95 im Führungskanal 97 geführt sind, ergibt sich ein äußerst stabiler und gleichbleibender Ablauf der Translations-Rotations-Bewegung des Möbelelements 12.

Zusätzlich ist in Figur 18 eine Push to move- Mechanik in Gestalt eines Ausstosselements 14 gezeigt, dass aus einem Kraftspeicher 141 und einem Stößel 142 besteht und im Führungskanal 97 angeordnet ist, um das Möbelelement 12 nach Entriegelung in eine Bewegungsrichtung auszustoßen.

Durch den Einsatz einer solchen Push to move- Mechanik ist insbesondere ermöglicht, dass Möbelelement ohne Betätigungsgriff auszubilden und durch Eindrücken entgegen der beabsichtigten Öffnungsrichtung die Öffnungsbewegung des Möbelelements einzuleiten. Auch der Einsatz einer in anderer Weise aktivierbaren Ausstoßmechanik ist denkbar.

Alternativ kann das Möbel auch als Schreibtischmöbel oder Kücheninsel oder Küchenarbeitstisch oder dergleichen ausgebildet sein, ohne zusätzliche zweite Anhebeeinrichtung am Möbelelement 12. Das translatorisch-rotatorisch bewegbare Möbelteil wird in diesem Fall nur über die am ortsfesten Möbelkorpus angeordnete erste Anhebeeinrichtung getragen.

### Bezugszeichenliste

- 2: Möbelelement
- 21: Bodenplatte
- 22: Korpus
- 23: Boden
- 24: Seitenwand
- 25: Regalboden
- 26: Lagerplatte
- 27, 27a, 27b, 27c: Laufrille
- 28, 28a, 28b, 28c: Laufrille
- 29: Schlitz

- 3: Möbelelement
- 31: Deckplatte
- 32: Korpus
- 33: Boden
- 34: Seitenwand
- 35: Regalboden

- 4: Raumecke
- 41: Boden
- 42: erste Seitenwand
- 43: zweite Seitenwand

- 5, 5', 5": Wälzkörperkäfig
- 51: Wälzkörper

- 6: Translations-Rotationslager, Lager
- 61: Bodenplatte
- 62: Wälzkörperkäfig
- 63: Lagerplatte
- 64: Laufrille
- 65: Laufrille
- 66: Wälzkörper
- 67: Schlitz
- 68: Standfuß

- 7: Fixiereinrichtung
- 71: Führungshülse
- 72: Schraube

- 8: Möbel
- 81: Deckplatte
- 82: Bodenblende
- 83: Seitenwand

- 9: Translations-Rotationslager, Lager
- 91: Bodenplatte
- 92: Wälzkörperkäfig
- 93: Lagerplatte
- 94: Laufrille
- 95: Steg
- 97: Führungskanal
- 99: Öffnung

- 10: Möbel

- 11: Möbelkorpus
- 111: Arbeitsfläche
- 112: Aufnahme

- 12: Möbelelement
- 121: Korpus
- 122: Seitenteil

- 13: Anhebeeineinrichtung
- 131: erstes Teleskopelement
- 132: zweites Teleskopelement
- 133: drittes Teleskopelement
- 134: Tragplatte

- 14: Ausstoßelement
- 141: Kraftspeicher
- 142: Stößel

- 15: Fixiereinrichtung
- 151: Führungsschlitten
- 152: Lagerhals
- 154: Laufrolle
- 155: Nut
- 157: Lagerring

- 16: zweite Anhebeeineinrichtung
- 161: erstes Teleskopelement
- 162: zweites Teleskopelement
- 163: drittes Teleskopelement
- 165: Fuß
- 166: Rollelement

- A: Richtung
- K₁, K₂, K₃: Kreis
- R₁, R₂: Drehrichtung
- S₁, S₂: Symmetrieachse
- SK₁, SK₂: Symmetrieachse
- U: Rotationsursprung

## Patentansprüche

1. Möbelelement (2, 3, 12), insbesondere Ablage oder Regal mit mindestens einer Lagerebene, aufweisend
- einen Korpus (22, 32, 121) und eine Bodenplatte (21, 61, 91),
- wobei der Korpus (22, 32, 121) relativ zur Bodenplatte (21,61, 91) aus einer Ausgangsposition in eine Zwischenposition und weiter in eine Öffnungsposition und zurück bewegbar ist,
- wobei in der Zwischenposition der Korpus (22, 32, 121) relativ zur Bodenplatte (21, 61, 91) in einer Drehrichtung (R₁, R₂) gedreht und in einer vorbestimmten Richtung (A) verschoben ist,
**dadurch gekennzeichnet, dass**
- einander zugewandte Lagerflächen des Korpus (22, 32, 121) und der Bodenplatte (21, 61, 91)jeweils mindestens eine Laufrille (27, 28, 64, 65, 94) aufweisen, in denen Wälzkörper (51, 66) geführt sind,
- wobei die mindestens eine Laufrille (28, 64, 94) der Bodenplatte (21, 61, 91) spiegelsymmetrisch zu einer schrägwinklig zu einer Seitenkante der Bodenplatte (21, 61, 91) verlaufenden Symmetrieachse ausgebildet ist,
- wobei der Korpus (22, 32, 121) auf seiner der Bodenplatte (21, 61, 91) zugewandten Seite eine Lagerplatte (26, 63, 93) aufweist, wobei in der der Bodenplatte (21, 61, 91) zugewandten Seite der Lagerplatte (26, 63, 93) wenigstens eine Laufrille (27, 65) angeformt ist und die mindestens eine Laufrille (27, 65) der Lagerplatte (26, 63, 93) spiegelsymmetrisch zu einer schrägwinklig zu einer Seitenkante der Lagerplatte (26, 63, 93) verlaufenden Symmetrieachse ausgebildet ist,
- wobei die Bodenplatte (21, 61, 91), die Lagerplatte (26, 63, 93), die Wälzkörper (5, 66) und ein Wälzkörperkäfig (5, 62, 92), in dem die Wälzkörper (51, 66), vorzugsweise verliergesichert, aufgenommen sind, ein Translations-Rotationslager (6, 9) bilden,
- wobei die Wälzkörper (51, 66) auf mindestens zwei Kreisen (K1, K2) angeordnet sind, wobei die Symmetrieachsen (SK₁) der Wälzkörperanordnung (51) auf dem Kreis (K₁) um 45° geneigt zu den Symmetrieachsen (SK₂) der Wälzkörperanordnung (51) auf dem Kreis (K₂) sind.

2. Möbelelement (2, 3, 12) nach Anspruch 1, **dadurch gekennzeichnet, dass** die Symmetrieachse um einen Winkel von 45° zu einer Seitenkante der Bodenplatte (21, 61, 91) und/oder der Lagerplatte (26, 63, 93) verläuft.

3. Möbelelement (2, 3, 12) nach Anspruch 1 oder 2, **dadurch gekennzeichnet, dass** ein Boden (23, 33) des Korpus (22, 32, 121) auf seiner der Bodenplatte (21, 61, 91) zugewandten Seite eine Ausnehmung aufweist, in der die Lagerplatte (26, 63, 93) befestigt ist.

4. Möbelelement (2, 3, 12) nach Anspruch 1 oder 2, **dadurch gekennzeichnet, dass** die Lagerplatte integraler Bestandteil eines Bodens (23, 33) des Korpus ist.

5. Möbelelement (2, 3, 12) nach einem der vorstehenden Ansprüche, **dadurch gekennzeichnet, dass** wenigstens eine der Laufrillen (28, 64, 94) der Bodenplatte (21, 61, 91) als zu einem Rand der Bodenplatte (21, 61, 91) hin offene Laufrille (28, 64, 94) ausgebildet ist.

6. Möbelelement (2, 3, 12) nach einem der vorstehenden Ansprüche, **dadurch gekennzeichnet, dass** wenigstens eine der in der Lagerplatte (26, 63, 93) angeformten Laufrillen (27, 65) als geschlossene, umlaufende Laufrille ausgebildet ist.

7. Möbelelement (3) nach einem der vorstehenden Ansprüche, **dadurch gekennzeichnet, dass** ein weiteres Translations-Rotationslager (6) an einer Deckplatte (31) des Möbelkorpus (32) festgelegt ist.

8. Möbelelement (2, 3) nach einem der vorstehenden Ansprüche, **dadurch gekennzeichnet, dass** der Korpus (22, 32) mindestens eine geschlossene Seitenwand (24, 34) aufweist, die in der Ausgangssituation den Zugriff auf die mindestens eine Lagerebene sperrt und in einer zur Ausgangsposition um 180° gedrehten Öffnungsposition den Zugriff auf die mindestens eine Lagerebene ermöglicht.

9. Möbelelement (2, 3, 12) nach einem der vorstehenden Ansprüche, **dadurch gekennzeichnet, dass** mehrere der Wälzkörper (51, 66) kreisförmig oder rechteckförmig im Wälzkörperkäfig (5, 62, 92) angeordnet sind.

10. Möbelelement (2, 12) nach einem der vorstehenden Ansprüche, **dadurch gekennzeichnet, dass** wenigstens zwei Wälzkörper (51, 66) radial zu einem Rotationsursprung hintereinander im Wälzkörperkäfig (5, 62, 92) angeordnet sind.

11. Möbelelement (2, 12) nach einem der vorstehenden Ansprüche, **dadurch gekennzeichnet, dass** die in der Lagerplatte (26, 63, 93) angeformten Laufrillen (27, 65) wenigstens eine äußere Laufrille und eine innere Laufrille ausbilden.

12. Möbelelement (2, 12) nach Anspruch 11, **dadurch gekennzeichnet, dass** zwischen der äußeren Laufrille und der inneren Laufrille eine dritte Laufrille angeformt ist.

13. Möbelelement (2, 3, 12) nach einem der vorstehenden Ansprüche,
**dadurch gekennzeichnet, dass** zur vertikalen Fixierung der Bodenplatte (21, 61, 91) am Korpus (22, 32, 121) des Möbelelements (2, 3) oder der an diesem befestigten Lagerplatte (26, 63, 93) eine Fixiereinrichtung (7, 15) vorgesehen ist.

14. Möbel (8), mit einem Korpus mit mehreren Seitenwänden (83) und einer Deckplatte, **dadurch gekennzeichnet, dass** in dem Möbel wenigstens ein Möbelelement (3) nach einem der vorstehenden Ansprüche angeordnet ist.

15. Möbel (8) nach Anspruch 14, **dadurch gekennzeichnet, dass** das Möbelelement (3) in einem Eckbereich des Möbels angeordnet ist.

16. Möbel (8) nach Anspruch 14 oder 15, **dadurch gekennzeichnet, dass** in wenigstens zwei der Eckbereiche ein Möbelelement (3) angeordnet ist.

17. Möbel (10), mit einem ersten Korpus (11) und einem Möbelelement (12), **dadurch gekennzeichnet, dass** das Möbelelement (12) nach einem der vorstehenden Ansprüche 1 bis 13 ausgebildet ist.

18. Möbel (10) nach Anspruch 17, **dadurch gekennzeichnet, dass** der erste Korpus (11) als reibschlüssig auf einem Boden ortsfest abstellbarer Korpus mit einer an diesem angeordneten ersten Anhebeeineinrichtung (13) ausgebildet ist, wobei das Translations-Rotationslager (9) des Möbelelements (12) auf der ersten Anhebeeineinrichtung (13) montiert ist.

19. Möbel (10) nach Anspruch 17, **dadurch gekennzeichnet, dass** der erste Korpus (11) als reibschlüssig auf einem Boden ortsfest abstellbarer Korpus mit einer an diesem angeordneten ersten Anhebeeineinrichtung (13) ausgebildet ist und das Möbelelement (12) eine mit der ersten Anhebeeineinrichtung (13) synchron betätigbare zweite Anhebeeineinrichtung (16) aufweist, wobei das Translations-Rotationslager (9) des Möbelelements (12) auf der ersten Anhebeeineinrichtung (13) montiert ist.

## Claims

1. Furniture element (2, 3, 12), in particular a shelf or shelving unit having at least one storage level, comprising
- a body (22, 32, 121) and a bottom plate (21,61, 91),
- wherein the body (22, 32, 121) is movable relative to the bottom plate (21, 61, 91) from an initial position to an intermediate position and further to an open position and back,
- wherein in the intermediate position the body (22, 32, 121) is rotated relative to the bottom plate (21, 61, 91) in a direction of rotation (R₁, R₂) and displaced in a predetermined direction (A),
**characterized in that**
- mutually facing bearing surfaces of the body (22, 32, 121) and of the bottom plate (21, 61, 91) each have at least one raceway (27, 28, 64, 65, 94) in which rolling elements (51, 66) are guided,
- wherein the at least one raceway (28, 64, 94) of the bottom plate (21, 61, 91) is formed mirror-symmetrically with respect to an axis of symmetry extending at an oblique angle relative to a side edge of the bottom plate (21, 61, 91),
- wherein the body (22, 32, 121) has a bearing plate (26, 63, 93) on its side facing the bottom plate (21, 61, 91), wherein at least one raceway (27, 65) is formed in the side of the bearing plate (26, 63, 93) facing the bottom plate (21, 61, 91), and the at least one raceway (27, 65) of the bearing plate (26, 63, 93) is formed mirror-symmetrically with respect to an axis of symmetry extending at an oblique angle relative to a side edge of the bearing plate (26, 63, 93),
- wherein the bottom plate (21, 61, 91), the bearing plate (26, 63, 93), the rolling elements (5, 66) and a rolling element cage (5, 62, 92), in which the rolling elements (51, 66) are accommodated, preferably in a captive manner, form a translational-rotational bearing (6, 9)
- wherein the rolling elements (51, 66) are arranged on at least two circles (K₁, K₂), wherein the axes of symmetry (SK₁) of the rolling element arrangement (51) on the circle (K₁) are inclined by 45° to the axes of symmetry (SK₂) of the rolling element arrangement (51) on the circle (K₂).

2. Furniture element (2, 3, 12) according to claim 1, **characterized in that** the axis of symmetry extends at an angle of 45° to a side edge of the bottom plate (21, 61, 91) and/or the bearing plate (26, 63, 93).

3. Furniture element (2, 3, 12) according to claim 1 or 2, **characterized in that** a base (23, 33) of the body (22, 32, 121) comprises, on its side facing the bottom plate (21, 61, 91), a recess in which the bearing plate (26, 63, 93) is fastened.

4. Furniture element (2, 3, 12) according to claim 1 or 2, **characterized in that** the bearing plate is an integral part of a base (23, 33) of the body.

5. Furniture element (2, 3, 12) according to one of the preceding claims, **characterized in that** at least one of the raceways (28, 64, 94) of the bottom plate (21, 61, 91) is formed as a raceway (28, 64, 94) which is open towards an edge of the bottom plate (21, 61, 91).

6. Furniture element (2, 3, 12) according to one of the preceding claims, **characterized in that** at least one of the raceways (27, 65) formed in the bearing plate (26, 63, 93) is designed as a closed circumferential raceway.

7. Furniture element (3) according to one of the preceding claims, **characterized in that** a further translational-rotational bearing (6) is fixed to a cover plate (31) of the furniture body (32).

8. Furniture element (2, 3) according to one of the preceding claims, **characterized in that** the body (22, 32) has at least one closed side wall (24, 34) which, in the initial position, blocks access to the at least one storage level and, in an open position rotated through 180° with respect to the initial position, allows access to the at least one storage level.

9. Furniture element (2, 3, 12) according to one of the preceding claims, **characterized in that** a plurality of the rolling elements (51, 66) are arranged in a circular or rectangular shape in the rolling element cage (5, 62, 92).

10. Furniture element (2, 12) according to one of the preceding claims, **characterized in that** at least two rolling elements (51, 66) are arranged radially with respect to an origin of rotation one behind the other in the rolling element cage (5, 62, 92).

11. Furniture element (2, 12) according to one of the preceding claims, **characterized in that** the raceways (27, 65) integrally formed in the bearing plate (26, 63, 93) form at least one outer raceway and one inner raceway.

12. Furniture element (2, 12) according to claim 14, **characterized in that** a third raceway is integrally formed between the outer raceway and the inner raceway.

13. Furniture element (2, 3, 12) according to one of the preceding claims 2 to 15, **characterized in that** a fixing device (7, 15) is provided for vertically fixing the bottom plate (21, 61, 91) to the body (22, 32, 121) of the furniture element (2, 3) or to the bearing plate (26, 63, 93) fixed thereto.

14. Piece of furniture (8), having a body with a plurality of side walls (83) and a cover plate, **characterized in that** at least one furniture element (3) according to one of the preceding claims is arranged in the piece of furniture.

15. Piece of furniture (8) according to claim 14, **characterized in that** the furniture element (3) is arranged in a corner region of the piece of furniture.

16. Piece of furniture (8) according to claim 14 or 15, **characterized in that** a furniture element (3) is arranged in at least two of the corner regions.

17. Piece of furniture (10), comprising a first body (11) and a furniture element (12), **characterized in that** the furniture element (12) is formed according to one of the preceding claims 1 to 16.

18. Piece of furniture (10) according to claim 17, **characterized in that** the first body (11) is designed as a body which can be set down in a stationary manner on a floor in a frictionally engaged manner and comprises a first lifting device (13) arranged thereon, wherein the translational-rotational bearing (9) of the furniture element (12) is mounted on the first lifting device (13).

19. Piece of furniture (10) according to claim 17, **characterized in that** the first body (11) is designed as a body which can be set down in a stationary manner on a floor in a frictionally engaged manner and comprises a first lifting device (13) arranged thereon, and the furniture element (12) comprises a second lifting device (16) which can be actuated synchronously with the first lifting device (13), wherein the translational-rotational bearing (9) of the furniture element (12) is mounted on the first lifting device (13).

## Revendications

1. Élément de meuble (2, 3, 12), en particulier étagère ou rayonnage avec au moins un plan de dépôt, présentant
- un corps (22, 32, 121) et une plaque de fond (21, 61, 91),
- dans lequel le corps (22, 32, 121) est déplaçable par rapport à la plaque de fond (21, 61, 91) d'une position de départ à une position intermédiaire et ensuite à une position d'ouverture et inversement,
- dans lequel, dans la position intermédiaire, le corps (22, 32, 121) est tourné par rapport à la plaque de fond (21, 61, 91) dans un sens de rotation (R₁, R₂) et déplacé dans une direction prédéterminée (A),
**caractérisé en ce que**
- des surfaces d'appui tournées l'une vers l'autre du corps (22, 32, 121) et de la plaque de fond (21, 61, 91) présentent chacune au moins une gorge de roulement (27, 28, 64, 65, 94) dans lesquelles sont guidés des corps de roulement (51, 66),
- l'au moins une gorge de roulement (28, 64, 94) de la plaque de fond (21, 61, 91) étant réalisée avec une symétrie spéculaire par rapport à un axe de symétrie s'étendant avec un angle en biais par rapport à un côté latéral de la plaque de fond (21, 61, 91),
- le corps (22, 32, 121) présentant sur son côté tourné vers la plaque de fond (21, 61, 91) une plaque d'appui (26, 63, 93), au moins une gorge de roulement (27, 65) étant formée dans le côté de la plaque d'appui (26, 63, 93) tourné vers la plaque de fond (21, 61, 91) et l'au moins une gorge de roulement (27, 65) de la plaque d'appui (26, 63, 93) est réalisée avec une symétrie spéculaire par rapport à un axe de symétrie s'étendant avec un angle en biais par rapport à un côté latéral de la plaque d'appui (26, 63, 93),
- la plaque de fond (21, 61, 91), la plaque d'appui (26, 63, 93), les corps de roulement (5, 66) et une cage de corps de roulement (5, 62, 92), dans laquelle les corps de roulement (51, 66) sont logés, de préférence à l'épreuve des pertes, formant un palier de translation-rotation (6, 9),
- les corps de roulement (51, 66) étant disposés sur au moins deux cercles (K1, K2), les axes de symétrie (SK₁) de l'agencement de corps de roulement (51) sur le cercle (K₁) étant inclinés de 45° par rapport aux axes de symétrie (SK₂) de l'agencement de corps de roulement (51) sur le cercle (K₂).

2. Élément de meuble (2, 3, 12) selon la revendication 1, **caractérisé en ce que** l'axe de symétrie s'étend selon un angle de 45° par rapport à un côté latéral de la plaque de fond (21, 61, 91) et/ou de la plaque d'appui (26, 63, 93).

3. Élément de meuble (2, 3, 12) selon la revendication 1 ou 2, **caractérisé en ce qu'**un fond (23, 33) du corps (22, 32, 121) présente, sur son côté tourné vers la plaque de fond (21, 61, 91), un évidement dans lequel est fixée la plaque d'appui (26, 63, 93).

4. Élément de meuble (2, 3, 12) selon la revendication 1 ou 2, **caractérisé en ce que** la plaque d'appui fait partie intégrante d'un fond (23, 33) du corps.

5. Élément de meuble (2, 3, 12) selon l'une quelconque des revendications précédentes, **caractérisé en ce qu'**au moins l'une des gorges de roulement (28, 64, 94) de la plaque de fond (21, 61, 91) est réalisée sous forme de gorge de roulement (28, 64, 94) ouverte vers un bord de la plaque de fond (21, 61, 91).

6. Élément de meuble (2, 3, 12) selon l'une quelconque des revendications précédentes, **caractérisé en ce qu'**au moins l'une des gorges de roulement (27, 65) formées dans la plaque d'appui (26, 63, 93) est réalisée sous forme de gorge de roulement périphérique fermée.

7. Élément de meuble (3) selon l'une quelconque des revendications précédentes, **caractérisé en ce qu'**un autre palier de translation-rotation (6) est mis en place à une plaque de recouvrement (31) du corps de meuble (32).

8. Élément de meuble (2, 3) selon l'une quelconque des revendications précédentes, **caractérisé en ce que** le corps (22, 32) présente au moins une paroi latérale fermée (24, 34) qui, dans la situation initiale, bloque l'accès à l'au moins un plan de dépôt et qui, dans une position d'ouverture tournée de 180° par rapport à la position de départ, permet l' accès à l'au moins un plan de dépôt.

9. Élément de meuble (2, 3, 12) selon l'une quelconque des revendications précédentes, **caractérisé en ce que** plusieurs des corps de roulement (51, 66) sont disposés en forme de cercle ou de rectangle dans la cage de corps de roulement (5, 62, 92).

10. Élément de meuble (2, 12) selon l'une quelconque des revendications précédentes, **caractérisé en ce qu'**au moins deux corps de roulement (51, 66) sont disposés l'un derrière l'autre dans la cage de corps de roulement (5, 62, 92), radialement par rapport à une origine de rotation.

11. Élément de meuble (2, 12) selon l'une quelconque des revendications précédentes, **caractérisé en ce que** les gorges de roulement (27, 65) formées dans la plaque d'appui (26, 63, 93) réalisent au moins une gorge de roulement extérieure et une gorge de roulement intérieure.

12. Élément de meuble (2, 12) selon la revendication 11, **caractérisé en ce qu'**une troisième gorge de roulement est formée entre la gorge de roulement extérieure et la gorge de roulement intérieure.

13. Élément de meuble (2, 3, 12) selon l'une quelconque des revendications précédentes, **caractérisé en ce qu'**un dispositif de fixation (7, 15) est prévu pour la fixation verticale de la plaque de fond (21, 61, 91) au corps (22, 32, 121) de l'élément de meuble (2, 3) ou de la plaque d'appui (26, 63, 93) fixée à celui-ci.

14. Meuble (8), comprenant un corps avec plusieurs parois latérales (83) et une plaque de recouvrement, **caractérisé en ce qu'**au moins un élément de meuble (3) selon l'une quelconque des revendications précédentes est disposé dans le meuble.

15. Meuble (8) selon la revendication 14, **caractérisé en ce que** l'élément de meuble (3) est disposé dans une zone d'angle du meuble.

16. Meuble (8) selon la revendication 14 ou 15, **caractérisé en ce qu'**un élément de meuble (3) est disposé dans au moins deux des zones d'angle.

17. Meuble (10), comprenant un premier corps (11) et un élément de meuble (12), **caractérisé en ce que** l'élément de meuble (12) est réalisé selon l'une quelconque des revendications 1 à 13 précédentes.

18. Meuble (10) selon la revendication 17, **caractérisé en ce que** le premier corps (11) est réalisé sous la forme d'un corps posable de manière fixe par friction sur un sol, avec un premier dispositif de levage (13) disposé sur celui-ci, le palier de translation-rotation (9) de l'élément de meuble (12) étant monté sur le premier dispositif de levage (13).

19. Meuble (10) selon la revendication 17, **caractérisé en ce que** le premier corps (11) est réalisé sous la forme d'un corps posable de manière fixe par friction sur un sol, avec un premier dispositif de levage (13) disposé sur celui-ci, et l'élément de meuble (12) présente un deuxième dispositif de levage (16) actionnable de manière synchrone avec le premier dispositif de levage (13), le palier de translation-rotation (9) de l'élément de meuble (12) étant monté sur le premier dispositif de levage (13).
